# EUROPÄISCHE PATENTSCHRIFT

(11) **EP 3 787 950 B1**
(45) Veröffentlichungstag und Bekanntmachung des Hinweises auf die Patenterteilung: **25.05.2022**
(21) Anmeldenummer: 19729685.8
(22) Anmeldetag: 03.06.2019
(51) Int. Cl.: B61L 1/14, B61L 23/34, B61L 23/14, B61L 1/16

(54) **VERFAHREN UND EINRICHTUNG ZUM ERKENNEN HINTERHERFAHRENDER FAHRZEUGE**
METHOD AND DEVICE FOR DETECTING VEHICLES TRAVELLING BEHIND
PROCÉDÉ ET DISPOSITIF DE DÉTECTION DE VÉHICULES SUIVANT UN VÉHICULE

(30) Priorität: 25.06.2018 DE 102018210326
(43) Veröffentlichungstag der Anmeldung: 10.03.2021
(73) Patentinhaber: Siemens Mobility GmbH, 81739 München (DE)
(72) Erfinder: GEDUHN, Nobert, 31311 Uetze (DE); DEL POZO, Carlos, 38162 Cremlingen (DE)
(86) Internationale Anmeldenummer: PCT/EP2019/064336
(87) Internationale Veröffentlichungsnummer: WO 2020/001924

(56) Entgegenhaltungen:
- WO-A1-03/013935
- DE-A1-102012 217 591
- DE-A1-102015 210 427
- US-A1- 2017 349 191

## Beschreibung

Der Betrieb von Streckennetzen, insbesondere Eisenbahnstreckennetzen, auf der Basis von Fahrzeugen, die ihre Position selbst regelmäßig oder unregelmäßig ermitteln und an eine Zentraleinrichtung übermitteln, ist beispielsweise im Zusammenhang mit Systemen gemäß dem ETCS Level 3 bekannt. Die Zentraleinrichtung kann auf der Basis erhaltener Informationen die Steuerung und Leitung des Verkehrs im Streckennetz vornehmen.

Bei solchen Systemen kann das Problem auftreten, dass der Zentraleinrichtung nicht alle im Streckennetz fahrenden Fahrzeuge bekannt sind, beispielsweise wenn ein Fahrzeug aufgrund eines Defekts seine Positionen nicht übermittelt.

Das Dokument DE 10 2015 210427 A1 betrifft ein Verfahren sowie eine Einrichtung zum Ermitteln einer Fahrerlaubnis für ein spurgebundenes Fahrzeug. Anhand der bestimmten Position des Fahrzeugs wird geprüft, ob sich das spurgebundene Fahrzeug vollständig in einem Achszählabschnitt eines Achszählsystems befindet. Die Anzahl der Achsen des spurgebundenen Fahrzeugs wird mit der Anzahl der gemäß dem Achszählsystem in dem betreffenden Achszählabschnitt befindlichen Achsen verglichen. Bei Übereinstimmung wird eine Fahrerlaubnis für das spurgebundene Fahrzeug ermittelt, wobei bei der Ermittlung der Fahrerlaubnis der in Fahrtrichtung vor dem spurgebundenen Fahrzeug gelegene Teil des betreffenden Achszählabschnitts als frei von sonstigen spurgebundenen Fahrzeugen angenommen wird.

Ausgehend von der weiter oben beschriebenen Problematik liegt der Erfindung die Aufgabe zugrunde, ein Verfahren zum Erkennen eines einem vorausfahrenden Fahrzeug in einem vorgegebenen Streckenabschnitt einer Fahrstrecke unmittelbar hinterherfahrenden Fahrzeugs anzugeben.

Diese Aufgabe wird erfindungsgemäß durch ein Verfahren mit den Merkmalen gemäß Patentanspruch 1 gelöst. Vorteilhafte Ausgestaltungen des erfindungsgemäßen Verfahrens sind in Unteransprüchen angegeben.

Danach ist erfindungsgemäß vorgesehen, dass mit einer Streckenabschnittsüberwachungseinrichtung, die einen vorgegebenen Streckenabschnitt auf das Besetztsein oder Unbesetztsein überwacht, ein Freimeldungssignal erzeugt wird, sobald der Streckenabschnitt nach einem vorherigen Besetztzustand wieder fahrzeugfrei wird, unter Heranziehung einer den Zeitpunkt des Freiwerdens angebenden, streckenseitigen Zeitangabe der Streckenabschnittsüberwachungseinrichtung, einer Ortsinformation des vorausfahrenden Fahrzeugs, die nach dem Verlassen des Streckenabschnitts von dem vorausfahrenden Fahrzeug zu einem Ortsermittlungszeitpunkt ermittelt worden ist, einer den Ortsermittlungszeitpunkt angebenden, fahrzeugseitigen Zeitangabe und einer die Geschwindigkeit des vorausfahrenden Fahrzeugs angebenden Geschwindigkeitsangabe, der Ort des Fahrzeugendes des vorausfahrenden Fahrzeugs zum Zeitpunkt des Freiwerdens des Streckenabschnitts errechnet wird, der Abstand zwischen dem Abschnittsende des Streckenabschnitts und dem errechneten Ort des Fahrzeugendes ermittelt wird und anhand des Abstands geprüft wird, ob dem vorausfahrenden Fahrzeug ein Fahrzeug unmittelbar hinterherfährt.

Ein wesentlicher Vorteil des erfindungsgemäßen Verfahrens besteht darin, dass ein hinterherfahrendes Fahrzeug, das selbst keine Ortsinformationen aussendet und somit für eine übergeordnete Zentraleinrichtung nicht "sichtbar" ist, dennoch erkannt werden kann, indem Ortsinformationen des diesem "unsichtbaren" Fahrzeug vorausfahrenden Fahrzeugs sowie Signale einer Streckenabschnittsüberwachungseinrichtung in der angegebenen Weise ausgewertet werden.

Vorteilhaft ist es, wenn ein Erkennungssignal erzeugt wird, das ein unmittelbar hinterherfahrendes Fahrzeug anzeigt, wenn der Abstand zwischen dem Abschnittsende des Streckenabschnitts und dem errechneten Ort des Fahrzeugendes größer als eine vorgegebene Auslöselänge ist.

Auch ist es von Vorteil, wenn ein Ausgangssignal erzeugt wird, das anzeigt, dass kein unmittelbar hinterherfahrendes Fahrzeug vorhanden ist, wenn der Abstand zwischen dem Abschnittsende des Streckenabschnitts und dem errechneten Ort des Fahrzeugendes kleiner als die vorgegebene Auslöselänge ist.

Die Fahrstrecke wird vorzugsweise ausschließlich von Fahrzeugen befahren, die mindestens so lang wie die vorgegebene Auslöselänge sind.

Die Fahrzeuge sind vorzugsweise Schienenfahrzeuge.

Die Ortsinformation des vorausfahrenden Fahrzeugs wird vorzugsweise fahrzeugseitig auf der Basis eines Balisensignals einer streckenseitigen Balise ermittelt. Zusätzlich oder alternativ kann die Ortung auch auf andere Weise, beispielsweise satellitenbasiert, erfolgen.

Die Streckenabschnittsüberwachungseinrichtung ist bevorzugt eine Gleisfreimeldeeinrichtung.

Als besonders vorteilhaft wird es angesehen, wenn die Streckenabschnittsüberwachungseinrichtung die den Zeitpunkt des Freiwerdens angebende, streckenseitige Zeitangabe an eine streckenseitige Zentraleinrichtung übermittelt, das Fahrzeug die Ortsinformation, die fahrzeugseitige Zeitangabe und die Geschwindigkeitsangabe an die streckenseitige Zentraleinrichtung übermittelt und die Zentraleinrichtung prüft, ob dem vorausfahrenden Fahrzeug ein Fahrzeug unmittelbar hinterherfährt.

Das vorausfahrende Fahrzeug übermittelt als Ortsinformation vorzugsweise eine unmittelbar den Ort des Fahrzeugendes angebende Ortsinformation an die Zentraleinrichtung.

Alternativ kann in vorteilhafter Weise vorgesehen sein, dass sich die Ortsinformation des vorausfahrenden Fahrzeugs auf den Fahrzeuganfang bezieht und der Ort des Fahrzeugendes anhand der auf den Fahrzeuganfang bezogenen Ortsinformation und einer die Länge des vorausfahrenden Fahrzeugs angebenden Längenangabe ermittelt wird.

Die Zentraleinrichtung ist vorzugsweise ein Stellwerk, ein Zugsicherungssystem oder eine Leitzentrale.

Das Prüfen, ob dem vorausfahrenden Fahrzeug ein Fahrzeug unmittelbar hinterherfährt, kann alternativ oder zusätzlich auch von einer Prüfeinrichtung des vorausfahrenden Fahrzeugs durchgeführt werden.

Die Erfindung bezieht sich außerdem auf eine Prüfeinrichtung zum Erkennen eines einem vorausfahrenden Fahrzeug in einem vorgegebenen Streckenabschnitt unmittelbar hinterherfahrenden Fahrzeugs. Erfindungsgemäß ist vorgesehen, dass die Prüfeinrichtung derart ausgebildet ist, dass sie unter Heranziehung einer den Zeitpunkt des Freiwerdens des Streckenabschnitts angebenden, streckenseitigen Zeitangabe, einer Ortsinformation des vorausfahrenden Fahrzeugs, die nach dem Verlassen des Streckenabschnitts von dem vorausfahrenden Fahrzeug zu einem Ortsermittlungszeitpunkt ermittelt worden ist, einer den Ortsermittlungszeitpunkt angebenden, fahrzeugseitigen Zeitangabe und einer die Geschwindigkeit des vorausfahrenden Fahrzeugs angebenden Geschwindigkeitsangabe, den Ort des Fahrzeugendes des vorausfahrenden Fahrzeugs zum Zeitpunkt des Freiwerdens des Streckenabschnitts errechnet, den Abstand zwischen dem Abschnittsende des Streckenabschnitts und dem errechneten Ort des Fahrzeugendes ermittelt und anhand des Abstands prüft, ob dem vorausfahrenden Fahrzeug ein Fahrzeug unmittelbar hinterherfährt.

Bezüglich der Vorteile der erfindungsgemäßen Prüfeinrichtung sei auf die obigen Ausführungen im Zusammenhang mit dem erfindungsgemäßen Verfahren verwiesen.

Vorteilhaft ist es, wenn die Prüfeinrichtung einen Rechner und einen Speicher aufweist, in dem ein Betriebsprogramm gespeichert ist, das bei Ausführung durch den Rechner diesen dazu veranlasst, unter Heranziehung einer den Zeitpunkt des Freiwerdens des Streckenabschnitts angebenden, streckenseitigen Zeitangabe, einer Ortsinformation des vorausfahrenden Fahrzeugs, die nach dem Verlassen des Streckenabschnitts von dem vorausfahrenden Fahrzeug zu einem Ortsermittlungszeitpunkt ermittelt worden ist, einer den Ortsermittlungszeitpunkt angebenden, fahrzeugseitigen Zeitangabe und einer die Geschwindigkeit des vorausfahrenden Fahrzeugs angebenden Geschwindigkeitsangabe, den Ort des Fahrzeugendes des vorausfahrenden Fahrzeugs zum Zeitpunkt des Freiwerdens des Streckenabschnitts zu errechnen, den Abstand zwischen dem Abschnittsende des Streckenabschnitts und dem errechneten Ort des Fahrzeugendes zu ermitteln und anhand des Abstands zu prüfen, ob dem vorausfahrenden Fahrzeug ein Fahrzeug unmittelbar hinterherfährt.

Die Prüfeinrichtung ist also vorzugsweise derart ausgebildet, dass sie ein Verfahren wie oben beschrieben ausführen kann.

Die Prüfeinrichtung bildet vorzugsweise eine Komponente einer Zentraleinrichtung, insbesondere eines Stellwerks, eines Zugsicherungssystems oder einer Leitzentrale.

Die Erfindung wird nachfolgend anhand von Ausführungsbeispielen näher erläutert; dabei zeigen beispielhaft
- Fig. 1-3: eine Fahrstrecke, die von einem Schienenfahrzeug befahren wird, ohne dass diesem ein anderes Schienenfahrzeug unmittelbar folgt,
- Figur 4: die Fahrstrecke gemäß den Figuren 1 bis 3 für den Fall, dass dem Schienenfahrzeug ein anderes Schienenfahrzeug unmittelbar folgt, und
- Figur 5: ein Ausführungsbeispiel für eine Prüfeinrichtung, die zum Erkennen hinterherfahrender Fahrzeuge geeignet ist.

In den Figuren werden der Übersicht halber für identische oder vergleichbare Komponenten stets dieselben Bezugszeichen verwendet.

Die Figur 1 zeigt eine Fahrstrecke 10, die von einem Schienenfahrzeug 20 befahren wird. Das Schienenfahrzeug 20 befindet sich in einem Streckenabschnitt 30, der von einer beispielsweise auf Achszählern basierenden Gleisfreimeldeeinrichtung 40 überwacht wird. Mit der Gleisfreimeldeeinrichtung 40 steht eine Zentraleinrichtung 50 in Verbindung. Die Gleisfreimeldeeinrichtung 40 übermittelt an die Zentraleinrichtung 50 ein Besetztmeldungssignal B, mit dem der Besetztzustand des Streckenabschnitts 30 angezeigt wird.

Die Zentraleinrichtung 50 ist vorzugsweise mit einer Prüfeinrichtung 100 ausgestattet, wie sie weiter unten beispielhaft im Zusammenhang mit der Figur 5 erläutert wird.

Die Figur 2 zeigt die Fahrstrecke 10 zu einem Zeitpunkt, zu dem das Schienenfahrzeug 20 das Abschnittsende des Streckenabschnitts 30 passiert und den Streckenabschnitt 30 verlässt. Die Gleisfreimeldeeinrichtung 40 übermittelt der Zentraleinrichtung 50 nun ein Freimeldungssignal F, mit dem das Freisein des Streckenabschnitts 30 angezeigt wird, sowie eine den Zeitpunkt des Freiwerdens angebende Zeitangabe t1.

Die Figur 3 zeigt die Fahrstrecke 10 zu einem späteren Zeitpunkt, zu dem das Schienenfahrzeug 20 ein Datensignal D an die Zentraleinrichtung 50 übermittelt. Das Datensignal enthält eine Ortsinformation S(t2) (beispielsweise in Form einer Wegstreckenangabe) des Schienenfahrzeugs 20, die dieses nach dem Verlassen des Streckenabschnitts 30 zu einem Ortsermittlungszeitpunkt ermittelt hat. Ferner enthält das Datensignal D eine den Ortsermittlungszeitpunkt angebende, fahrzeugseitige Zeitangabe t2 und eine die Geschwindigkeit des Schienenfahrzeug 20 angebende Geschwindigkeitsangabe V. Die Ortsinformation S(t2) kann beispielsweise auf der Basis von Informationen gebildet werden, die bei dem Passieren einer Balise 60 empfangen werden; alternativ kann die Bildung der Ortsinformation auch auf einem anderen Ortungsverfahren beruhen, beispielsweise einer Satellitenortung wie GPS.

Die Zentraleinrichtung 50 errechnet nun auf der Basis der vom Schienenfahrzeug 20 übermittelten Daten den tatsächlichen Ort, beispielsweise in Form einer Wegstreckenangabe S'(t1), des Fahrzeugendes des Schienenfahrzeugs 20 zum Zeitpunkt des Freiwerdens des Streckenabschnitts gemäß der Zeitangabe t1, vorzugsweise gemäß $S ′ \left(t1\right) = S \left(t2\right) - V \left(t2-t1\right)$

In der Figur 3 ist das Schienenfahrzeug 20 bei der errechneten Position S'(t1) gestrichelt dargestellt.

Folgt dem Schienenfahrzeug 20 kein hinterherfahrendes Schienenfahrzeug, wie dies in der Darstellung gemäß den Figuren 1 bis 3 der Fall ist, so wird die Wegstreckenangabe S'(t1) zumindest näherungsweise dem Ort des Abschnittsendes 31 des Streckenabschnitts 30 entsprechen. Es gilt also $S ′ \left(t1\right) \approx S 31$ wobei S31 den Ort des Abschnittsendes 31 des Streckenabschnitts 30 beispielsweise in Form einer Wegstreckenangabe bezeichnet.

Die Zentraleinrichtung 50 prüft nun, ob die folgende Bedingung erfüllt ist:
|A| < d $mit A = S ′ \left(t1\right) - S 31$ wobei d eine Mindestlänge angibt, die auf der Fahrstrecke 10 fahrende Schienenfahrzeuge stets aufweisen, und A den Abstand zwischen dem Abschnittsende 31 und dem tatsächlichen Ort des Fahrzeugendes des Schienenfahrzeugs 20 zum Zeitpunkt t1 bezeichnet.

Ist die Bedingung erfüllt, so passt anschaulich beschrieben kein Schienenfahrzeug in den Bereich zwischen Abschnittsende 31 und Fahrzeugende des Schienenfahrzeugs 20. Demgemäß wird die Zentraleinrichtung 50 ein Ausgangssignal E1 erzeugen, das anzeigt, dass dem Schienenfahrzeug 20 kein anderes Schienenfahrzeug unmittelbar folgt.

Die Figur 4 zeigt zum Vergleich die Situation für den Fall, dass dem Schienenfahrzeug 20, nachfolgend vorausfahrendes Schienenfahrzeug genannt, ein unmittelbar hinterherfahrendes Schienenfahrzeug 21 folgt. In diesem Fall wird das Freimeldungssignal F(t1') zu einem späteren Zeitpunkt erzeugt, nämlich erst dann, wenn das hinterherfahrende Schienenfahrzeug 21 den Streckenabschnitt 30 verlässt. Aus diesem Grunde ist die Differenz zwischen den Zeitangaben t2 und t1' viel kleiner als die Differenz zwischen den Zeitangaben t2 und t1, so dass nun gilt: $A = S ′ \left(t1′\right) - S 31 > d$

Stellt die Zentraleinrichtung 50 fest, dass die letztgenannte Bedingung erfüllt ist, so erzeugt sie ein Erkennungssignal E2, das das unmittelbar hinterherfahrende Schienenfahrzeug 21 anzeigt.

Bei dem Ausführungsbeispielen gemäß den Figuren 1 bis 4 wird das Erzeugen des Ausgangssignals E1 und des Erkennungssignals E2 durch die Zentraleinrichtung 50 durchgeführt. Alternativ oder zusätzlich kann auch eine fahrzeugseitige Prüfeinrichtung des Schienenfahrzeugs 20 das Ausgangssignal E1 und das Erkennungssignal E2 erzeugen, wenn der fahrzeugseitigen Prüfeinrichtung die Zeitangabe t1 bzw. t1', also der Zeitpunkt des Freiwerdens des Streckenabschnitts 30 mitgeteilt wird.

Die Figur 5 zeigt ein Ausführungsbeispiel für eine Prüfeinrichtung 100 zum Erkennen eines einem vorausfahrenden Schienenfahrzeug 20 in dem Streckenabschnitt 30 unmittelbar hinterherfahrenden Schienenfahrzeugs 21.

Die Prüfeinrichtung 100 umfasst einen Rechner 110 und einen Speicher 120, in dem ein Betriebsprogramm BP gespeichert ist. Das Betriebsprogramm BP veranlasst bei Ausführung durch den Rechner 100 diesen dazu, unter Heranziehung der den Zeitpunkt des Freiwerdens des Streckenabschnitts 30 angebenden, streckenseitigen Zeitangabe t1 bzw. t1', der Ortsinformation S(t2) des vorausfahrenden Schienenfahrzeugs 20, der den Ortsermittlungszeitpunkt angebenden, fahrzeugseitigen Zeitangabe t2 und der die Geschwindigkeit des vorausfahrenden Schienenfahrzeugs 20 angebenden Geschwindigkeitsangabe V den Ort des Fahrzeugendes des vorausfahrenden Schienenfahrzeugs 20 zum Zeitpunkt des Freiwerdens des Streckenabschnitts 30 zu errechnen. Anschließend ermittelt der Rechner 110 den Abstand A zwischen dem Abschnittsende 31 des Streckenabschnitts 30 und dem errechneten Ort des Fahrzeugendes und prüft anhand des Abstands A, ob dem vorausfahrenden Schienenfahrzeug 20 ein Schienenfahrzeug 21 unmittelbar hinterherfährt. Der Abstand A wird vorzugsweise ermittelt gemäß: $A = S ′ \left(t1\right) - S 31$ (siehe Figur 3) bzw. $A = S ′ \left(t1′\right) - S 31$ (siehe Figur 4) Ist die Bedingung $A > d$ erfüllt, so wird das Erkennungssignal E2 erzeugt, das das unmittelbar hinterherfahrende Schienenfahrzeug 21 anzeigt. Ist die Bedingung $\left|A\right| < d$ erfüllt, so wird ein Ausgangssignal E1 erzeugt, das anzeigt, dass dem Schienenfahrzeug 20 kein anderes Schienenfahrzeug unmittelbar folgt.

Ist keine der beiden Bedingungen erfüllt, wird vorzugsweise ein Statussignal erzeugt, das angibt, dass keine zuverlässige Aussage bezüglich hinterherfahrender Fahrzeuge getroffen werden kann.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung gemäß der folgenden Ansprüche zu verlassen.

### Bezugszeichenliste

- 10: Fahrstrecke
- 20: Schienenfahrzeug
- 21: Schienenfahrzeug
- 30: Streckenabschnitt
- 31: Abschnittsende
- 40: Gleisfreimeldeeinrichtung
- 50: Zentraleinrichtung
- 60: Balise
- 100: Prüfeinrichtung
- 110: Rechner
- 120: Speicher

- A: Abstand
- B: Besetztmeldungssignal
- BP: Betriebsprogramm
- d: Mindestlänge / Auslöselänge
- D: Datensignal
- E1: Ausgangssignal
- E2: Erkennungssignal
- F: Freimeldungssignal
- F(t1): Freimeldungssignal
- S(t2): Ortsinformation
- S'(t1): Wegstreckenangabe
- S31: Wegstreckenangabe
- t1: Zeitangabe
- t1': Zeitangabe
- t2: Zeitangabe
- V: Geschwindigkeitsangabe

## Patentansprüche

1. Verfahren zum Erkennen eines einem vorausfahrenden Fahrzeug (20) in einem vorgegebenen Streckenabschnitt (30) einer Fahrstrecke (10) unmittelbar hinterherfahrenden Fahrzeugs (21), wobei mit einer Streckenabschnittsüberwachungseinrichtung, die den vorgegebenen Streckenabschnitt (30) auf das Besetztsein oder Unbesetztsein überwacht, ein Freimeldungssignal (F(t1)) erzeugt wird, sobald der Streckenabschnitt (30) nach einem vorherigen Besetztzustand wieder fahrzeugfrei wird, **dadurch gekennzeichnet, dass**
- unter Heranziehung
- einer den Zeitpunkt des Freiwerdens angebenden, streckenseitigen Zeitangabe (t1) der Streckenabschnittsüberwachungseinrichtung,
- einer Ortsinformation (S(t2)) des vorausfahrenden Fahrzeugs (20), die nach dem Verlassen des Streckenabschnitts (30) von dem vorausfahrenden Fahrzeug (20) zu einem Ortsermittlungszeitpunkt ermittelt worden ist,
- einer den Ortsermittlungszeitpunkt angebenden, fahrzeugseitigen Zeitangabe (t2) und
- einer die Geschwindigkeit des vorausfahrenden Fahrzeugs (20) angebenden Geschwindigkeitsangabe (V),
der Ort (S'(t1), S'(t1')) des Fahrzeugendes des vorausfahrenden Fahrzeugs (20) zum Zeitpunkt des Freiwerdens des Streckenabschnitts (30) errechnet wird,
- der Abstand (A) zwischen dem Abschnittsende (31) des Streckenabschnitts (30) und dem errechneten Ort (S'(t1), S'(t1')) des Fahrzeugendes ermittelt wird und
- anhand des Abstands (A) geprüft wird, ob dem vorausfahrenden Fahrzeug (20) ein Fahrzeug (21) unmittelbar hinterherfährt.

2. Verfahren nach Anspruch 1,
**dadurch gekennzeichnet, dass** ein Erkennungssignal (E2) erzeugt wird, das ein unmittelbar hinterherfahrendes Fahrzeug (21) anzeigt, wenn der Abstand (A) zwischen dem Abschnittsende (31) des Streckenabschnitts (30) und dem errechneten Ort (S'(t1), S'(t1')) des Fahrzeugendes größer als eine vorgegebene Auslöselänge (d) ist.

3. Verfahren nach einem der voranstehenden Ansprüche,
**dadurch gekennzeichnet, dass** ein Ausgangssignal (E1) erzeugt wird, das anzeigt, dass kein unmittelbar hinterherfahrendes Fahrzeug (21) vorhanden ist, wenn der Abstand (A) zwischen dem Abschnittsende (31) des Streckenabschnitts (30) und dem errechneten Ort (S'(t1), S'(t1')) des Fahrzeugendes kleiner als die vorgegebene Auslöselänge (d) ist.

4. Verfahren nach einem der voranstehenden Ansprüche,
**dadurch gekennzeichnet, dass**
- die Fahrzeuge (20, 21) Schienenfahrzeuge sind und
- die Fahrstrecke (10) ausschließlich von Fahrzeugen (20, 21) befahren wird, die mindestens so lang wie die Auslöselänge (d) sind.

5. Verfahren nach einem der voranstehenden Ansprüche,
**dadurch gekennzeichnet, dass** die Ortsinformation (S(t2)) des vorausfahrenden Fahrzeugs (20) fahrzeugseitig auf der Basis eines Balisensignals einer streckenseitigen Balise (60) ermittelt wird.

6. Verfahren nach einem der voranstehenden Ansprüche,
**dadurch gekennzeichnet, dass** die Streckenabschnittsüberwachungseinrichtung eine Gleisfreimeldeeinrichtung (40) ist.

7. Verfahren nach einem der voranstehenden Ansprüche,
**dadurch gekennzeichnet, dass**
- die Streckenabschnittsüberwachungseinrichtung die den Zeitpunkt des Freiwerdens angebende, streckenseitige Zeitangabe (t1) an eine streckenseitige Zentraleinrichtung (50) übermittelt,
- das Fahrzeug (20) die Ortsinformation (S(t2)), die fahrzeugseitige Zeitangabe (t1) und die Geschwindigkeitsangabe (V) an die streckenseitige Zentraleinrichtung (50) übermittelt und
- die Zentraleinrichtung (50) prüft, ob dem vorausfahrenden Fahrzeug (20) ein Fahrzeug (21) unmittelbar hinterherfährt.

8. Verfahren nach einem der voranstehenden Ansprüche,
**dadurch gekennzeichnet, dass** das vorausfahrende Fahrzeug (20) als Ortsinformation (S(t2)) eine unmittelbar den Ort (S'(t1), S'(t1')) des Fahrzeugendes angebende Ortsinformation (S(t2)) an die Zentraleinrichtung (50) übermittelt.

9. Verfahren nach einem der voranstehenden Ansprüche,
**dadurch gekennzeichnet, dass**
- sich die Ortsinformation (S(t2)) des vorausfahrenden Fahrzeugs (20) auf den Fahrzeuganfang bezieht und
- der Ort (S'(t1), S'(t1')) des Fahrzeugendes anhand der auf den Fahrzeuganfang bezogenen Ortsinformation (S(t2)) und einer die Länge des vorausfahrenden Fahrzeugs (20) angebenden Längenangabe ermittelt wird.

10. Verfahren nach einem der voranstehenden Ansprüche,
**dadurch gekennzeichnet, dass** die Zentraleinrichtung (50) ein Stellwerk, ein Zugsicherungssystem oder eine Leitzentrale ist.

11. Verfahren nach einem der voranstehenden Ansprüche,
**dadurch gekennzeichnet, dass** das Prüfen, ob dem vorausfahrenden Fahrzeug (20) ein Fahrzeug (21) unmittelbar hinterherfährt, zumindest auch von einer Prüfeinrichtung (100) des vorausfahrenden Fahrzeugs (20) durchgeführt wird.

12. Prüfeinrichtung (100) zum Erkennen eines einem vorausfahrenden Fahrzeug (20) in einem vorgegebenen Streckenabschnitt (30) unmittelbar hinterherfahrenden Fahrzeugs (21),
**dadurch gekennzeichnet, dass**
- die Prüfeinrichtung (100) derart ausgebildet ist, dass sie unter Heranziehung
- einer den Zeitpunkt des Freiwerdens des Streckenabschnitts (30) angebenden, streckenseitigen Zeitangabe (t1),
- einer Ortsinformation (S(t2)) des vorausfahrenden Fahrzeugs (20), die nach dem Verlassen des Streckenabschnitts (30) von dem vorausfahrenden Fahrzeug (20) zu einem Ortsermittlungszeitpunkt ermittelt worden ist,
- einer den Ortsermittlungszeitpunkt angebenden, fahrzeugseitigen Zeitangabe (t2) und
- einer die Geschwindigkeit des vorausfahrenden Fahrzeugs (20) angebenden Geschwindigkeitsangabe (V),
den Ort (S'(t1), S'(t1')) des Fahrzeugendes des vorausfahrenden Fahrzeugs (20) zum Zeitpunkt des Freiwerdens des Streckenabschnitts (30) errechnet,
- den Abstand (A) zwischen dem Abschnittsende (31) des Streckenabschnitts (30) und dem errechneten Ort (S'(t1), S'(t1')) des Fahrzeugendes ermittelt und
- anhand des Abstands (A) prüft, ob dem vorausfahrenden Fahrzeug (20) ein Fahrzeug (21) unmittelbar hinterherfährt.

13. Prüfeinrichtung (100) nach Anspruch 12,
**dadurch gekennzeichnet, dass**
- die Prüfeinrichtung (100) einen Rechner (110) und einen Speicher (120) aufweist, in dem ein Betriebsprogramm (BP) gespeichert ist, das bei Ausführung durch den Rechner (110) diesen dazu veranlasst, unter Heranziehung
- einer den Zeitpunkt des Freiwerdens des Streckenabschnitts (30) angebenden, streckenseitigen Zeitangabe (t1),
- einer Ortsinformation (S(t2)) des vorausfahrenden Fahrzeugs (20), die nach dem Verlassen des Streckenabschnitts (30) von dem vorausfahrenden Fahrzeug (20) zu einem Ortsermittlungszeitpunkt ermittelt worden ist,
- einer den Ortsermittlungszeitpunkt angebenden, fahrzeugseitigen Zeitangabe (t2) und
- einer die Geschwindigkeit des vorausfahrenden Fahrzeugs (20) angebenden Geschwindigkeitsangabe (V),
den Ort (S'(t1), S'(t1')) des Fahrzeugendes des vorausfahrenden Fahrzeugs (20) zum Zeitpunkt des Freiwerdens des Streckenabschnitts (30) zu errechnen,
- den Abstand (A) zwischen dem Abschnittsende (31) des Streckenabschnitts (30) und dem errechneten Ort (S'(t1), S'(t1')) des Fahrzeugendes zu ermitteln und
- anhand des Abstands (A) zu prüfen, ob dem vorausfahrenden Fahrzeug (20) ein Fahrzeug (21) unmittelbar hinterherfährt.

14. Prüfeinrichtung (100) nach einem der voranstehenden Ansprüche 12 bis 13,
**dadurch gekennzeichnet, dass** die Prüfeinrichtung (100) derart ausgebildet ist, ein Verfahren nach einem der voranstehenden Ansprüche 1 bis 11 auszuführen.

15. Prüfeinrichtung nach einem der voranstehenden Ansprüche 12 bis 14,
**dadurch gekennzeichnet, dass** die Prüfeinrichtung (100) eine Komponente einer Zentraleinrichtung (50), insbesondere eines Stellwerks, eines Zugsicherungssystems oder einer Leitzentrale, bildet.

## Claims

1. Method for identifying a vehicle (21) that is travelling immediately behind a vehicle (20) travelling ahead in a predefined track section (30) of a route (10), wherein a vacancy detection signal (F(t1)) is generated using a track section monitoring facility, which monitors the predefined track section (30) for occupancy or vacancy, as soon as the route section (30) becomes vehicle-free again following a preceding occupied state, **characterised in that**
- with the use of
- a track-side time indication (t1), which indicates the time point of becoming clear, of the track section monitoring facility,
- an item of location information (S(t2)) of the vehicle (20) travelling ahead, which has been ascertained once the vehicle (20) travelling ahead has left the track section (30) at a location ascertaining time point,
- a vehicle-side time indication (t2), which indicates the location ascertaining time point, and
- a velocity indication (V), which indicates the velocity of the vehicle (20) travelling ahead,
the location (S`(t1)), S'(t1')) of the vehicle end of the vehicle (20) travelling ahead at the time point of the track section (30) becoming clear is calculated,
- the distance (A) between the section end (31) of the track section (30) and the calculated location (S'(t1), S`(t1`)) of the vehicle end is ascertained and
- on the basis of the distance (A), it is checked whether a vehicle (21) is travelling immediately behind the vehicle (20) that is travelling ahead.

2. Method according to claim 1,
**characterised in that**
an identification signal (E2) is generated, which shows a vehicle (21) travelling immediately behind, when the distance (A) between the section end (31) of the track section (30) and the calculated location (S`(t1), S`(t1`)) of the vehicle end is greater than a predefined trigger length (d).

3. Method according to one of the preceding claims,
**characterised in that**
an output signal (E1) is generated, which shows that no vehicle (21) travelling immediately behind is present, when the distance (A) between the section end (31) of the track section (30) and the calculated location (S`(t1), S`(t1`)) of the vehicle end is less than the predefined trigger length (d) .

4. Method according to one of the preceding claims,
**characterised in that**
- the vehicles (20, 21) are rail vehicles and
- the route (10) is exclusively travelled by vehicles (20, 21) that are at least as long as the trigger length (d).

5. Method according to one of the preceding claims,
**characterised in that**
the location information (S(t2)) of the vehicle (20) travelling ahead is ascertained on the vehicle side on the basis of a balise signal of a track-side balise (60).

6. Method according to one of the preceding claims,
**characterised in that**
the track section monitoring facility is a track vacancy detection facility (40).

7. Method according to one of the preceding claims,
**characterised in that**
- the track section monitoring facility transmits the track-side time indication (t1), which indicates the time point of becoming clear, to a track-side central facility (50),
- the vehicle (20) transmits the location information (S(t2)), the vehicle-side time indication (t1) and the velocity indication (V) to the track-side central facility (50) and
- the central facility (50) checks whether a vehicle (21) is travelling immediately behind the vehicle (20) travelling ahead.

8. Method according to one of the preceding claims,
**characterised in that**
the vehicle (20) travelling ahead transmits an item of location information (S(t2)), which directly indicates the location (S`(t1)), S`(t1`)) of the vehicle end, to the central facility (50) as location information (S(t2)).

9. Method according to one of the preceding claims,
**characterised in that**
- the location information (S(t2)) of the vehicle (20) travelling ahead relates to the vehicle start and
- the location (S`(t1)), S`(t1`)) of the vehicle end is ascertained on the basis of the location information (S(t2)) relating to the vehicle start and a length indication which indicates the length of the vehicle (20) travelling ahead.

10. Method according to one of the preceding claims,
**characterised in that**
the central facility (50) is a signal box, a train protection system or a control centre.

11. Method according to one of the preceding claims,
**characterised in that**
the checking of whether a vehicle (21) is travelling immediately behind the vehicle (20) travelling ahead is performed at least also by a checking facility (100) of the vehicle (20) travelling ahead.

12. Checking facility (100) for identifying a vehicle (21) travelling immediately behind a vehicle (20) travelling ahead in a predefined track section (30),
**characterised in that**
- the checking facility (100) is embodied such that it, with the use of
- a track-side time indication (t1), which indicates the time point of the track section (30) becoming clear,
- an item of location information (S(t2)) of the vehicle (20) travelling ahead, which has been ascertained once the vehicle (20) travelling ahead has left the track section (30) at a location ascertaining time point,
- a vehicle-side time indication (t2), which indicates the location ascertaining time point, and
- a velocity indication (V), which indicates the velocity of the vehicle (20) travelling ahead,
calculates the location (S`(t1)), S`(t1`)) of the vehicle end of the vehicle (20) travelling ahead at the time point of the track section (30) becoming clear,
- ascertains the distance (A) between the section end (31) of the track section (30) and the calculated location (S`(t1), S`(t1`)) of the vehicle end and
- checks, on the basis of the distance (A), whether a vehicle (21) is travelling immediately behind the vehicle (20) that is travelling ahead.

13. Checking facility (100) according to claim 12,
**characterised in that**
- the checking facility (100) has a computer (110) and a memory (120), in which an operating program (BP) is stored which, when executed by the computer (110), prompts it, with the use of
- a track-side time indication (t1), which indicates the time point of the track section (30) becoming clear,
- an item of location information (S(t2)) of the vehicle (20) travelling ahead, which has been ascertained once the vehicle (20) travelling ahead has left the track section (30) at a location ascertaining time point,
- a vehicle-side time indication (t2), which indicates the location ascertaining time point, and
- a velocity indication (V), which indicates the velocity of the vehicle (20) travelling ahead,
to calculate the location (S`(t1)), S`(t1`)) of the vehicle end of the vehicle (20) travelling ahead at the time point of the track section (30) becoming clear,
- to ascertain the distance (A) between the section end (31) of the track section (30) and the calculated location (S'(t1), S'(t1')) of the vehicle end and
- to check, on the basis of the distance (A), whether a vehicle (21) is travelling immediately behind the vehicle (20) that is travelling ahead.

14. Checking facility (100) according to one of the preceding claims 12 to 13,
**characterised in that**
the checking facility (100) is embodied so as to carry out a method according to one of the preceding claims 1 to 11.

15. Checking facility according to one of the preceding claims 12 to 14,
**characterised in that**
the checking facility (100) forms a component of a central facility (50), in particular of a signal box, a train protection system or a control centre.

## Revendications

1. Procédé de détection d'un véhicule (21) circulant directement derrière un véhicule (20) précédent dans un tronçon (30) de voie donné à l'avance d'une voie (10) de circulation, dans lequel, par un dispositif de contrôle de tronçon de voie, qui contrôle que le tronçon (30) de voie donné à l'avance est occupé ou est inoccupé, on produit un signal (F(t1)) d'annonce libre, dès que le tronçon (30) de voie redevient sans véhicule après un état occupé précédent, **caractérisé en ce que** :
- en tirant parti
- d'une indication (t1) de temps, du côté de la voie et indiquant l'instant où le tronçon devient libre, du dispositif de contrôle de tronçon de voie,
- d'une information (S(t2)) de l'emplacement du véhicule (20) précédent, qui a été déterminée à un instant de détermination de l'emplacement, après que le véhicule (20) précédent a quitté le tronçon (30) de voie,
- d'une indication (t2) de temps, du côté du véhicule et indiquant l'instant de détermination de l'emplacement, et
- d'une indication (V) de vitesse indiquant la vitesse du véhicule (20) précédent,
on calcule l'emplacement (S'(t1), S'(t1')) de la fin du véhicule (20) précédent à l'instant où le tronçon (30) de voie devient libre,
- on détermine la distance (A) entre la fin (31) du tronçon (30) de voie et l'emplacement (S`(t1), S'(t1')) calculé de la fin du véhicule et
- à l'aide de la distance (A) on contrôle si un véhicule (21) circule directement derrière le véhicule (20) précédent.

2. Procédé suivant la revendication 1,
**caractérisé en ce que**
l'on produit un signal (E2) de détection, qui indique un véhicule (21) circulant directement derrière, si la distance (A) entre la fin (31) du tronçon (30) de voie et l'emplacement (S' (t1), S'(t1')) calculé de la fin du véhicule est plus grande qu'une longueur (d) de déclenchement donnée à l'avance.

3. Procédé suivant l'une des revendications précédentes, **caractérisé en ce que**
l'on produit un signal (E1) initial, qui indique qu'il n'y a pas de véhicule (21) circulant directement derrière, si la distance (A) entre la fin (31) du tronçon (30) de voie et l'emplacement (S'(t1), S'(t1')) calculé de la fin du véhicule est plus petite que la longueur (d) de déclenchement donnée à l'avance.

4. Procédé suivant l'une des revendications précédentes, **caractérisé en ce que**
- les véhicules (20, 21) sont des véhicules ferroviaires et
- la voie (10) de circulation est empruntée exclusivement par des véhicules (20, 21), qui sont au moins aussi longs que la longueur (d) de déclenchement.

5. Procédé suivant l'une des revendications précédentes, **caractérisé en ce que**
l'on détermine l'information (S(t2)) de déclenchement du véhicule (20) précédent du côté du véhicule, sur la base d'un signal de balise d'une balise (60) du côté de la voie.

6. Procédé suivant l'une des revendications précédentes, **caractérisé en ce que**
le dispositif de contrôle de tronçon de voie est un dispositif (40) de contrôle de libération de la voie.

7. Procédé suivant l'une des revendications précédentes, **caractérisé en ce que**
- le dispositif de contrôle de tronçon de voie transmet, à un dispositif (50) central du côté de la voie, l'indication (t1) de temps du côté de la voie et indiquant l'instant où le tronçon de voie devient libre,
- le véhicule (20) transmet, au dispositif (50) central du côté de la voie, l'information (S(t2)) d'emplacement, l'indication (t1) de temps du côté du véhicule et l'indication (V) de vitesse et
- le dispositif (50) central contrôle si un véhicule (21) circule immédiatement derrière le véhicule (20) précédent.

8. Procédé suivant l'une des revendications précédentes, **caractérisé en ce que**
le véhicule (20) précédent transmet au dispositif (50) central, comme information (S(t2)) d'emplacement, une information (S(t2)) d'emplacement indiquant directement l'emplacement (S'(t1), S'(t1')) de la fin du véhicule.

9. Procédé suivant l'une des revendications précédentes, **caractérisé en ce que**
- l'information (S(t2)) d'emplacement du véhicule (20) précédent se rapporte au début du véhicule et
- on détermine l'emplacement (S' (t1), S'(t1')) de la fin du véhicule, à l'aide de l'information (S(t2)) d'emplacement se rapportant au début du véhicule et d'une indication de longueur indiquant la longueur du véhicule (20) précédent.

10. Procédé suivant l'une des revendications précédentes, **caractérisé en ce que**
le dispositif (50) central est un poste d'aiguillage, un système de protection des trains ou une centrale de contrôle.

11. Procédé suivant l'une des revendications précédentes, **caractérisé en ce que**
l'on effectue le contrôle du point de savoir si un véhicule (21) circule immédiatement derrière le véhicule (20) précédent, au moins également par un dispositif (100) de contrôle du véhicule (20) précédent.

12. Dispositif (100) de contrôle pour détecter un véhicule (21) circulant directement derrière un véhicule (20) précédent dans un tronçon (30) de voie donné à l'avance,
**caractérisé en ce que**
- le dispositif (100) de contrôle est constitué de manière à ce que, en tirant partie
- d'une indication (t1) de temps, du côté de la voie et indiquant l'instant où le tronçon (30) devient libre, du dispositif de contrôle de tronçon de voie,
- d'une information (S(t2)) de l'emplacement du véhicule (20) précédent, qui a été déterminée à un instant de détermination de l'emplacement, après que le véhicule (20) précédent a quitté le tronçon (30) de voie,
- d'une indication (t2) de temps, du côté du véhicule et indiquant l'instant de détermination de l'emplacement, et
- d'une indication (V) de vitesse indiquant la vitesse du véhicule (20) précédent,
il calcule l'emplacement (S' (t1), S'(t1')) de la fin du véhicule (20) précédent à l'instant où le tronçon (30) de voie devient libre,
- il détermine la distance (A) entre la fin (31) du tronçon (30) de voie et l'emplacement (S'(t1), S'(t1')) calculé de la fin du véhicule et
- à l'aide de la distance (A), il contrôle si un véhicule (21) circule directement derrière le véhicule (20) précédent.

13. Dispositif (100) de contrôle suivant la revendication 12, **caractérisé en ce que**
- le dispositif (100) de contrôle a un ordinateur (110) et une mémoire (120), dans laquelle est mis en mémoire un programme (BP) de fonctionnement qui, lorsqu'il est réalisé par l'ordinateur (110) fait que celui-ci, en tirant parti
- d'une indication (t1) de temps, du côté de la voie et indiquant l'instant où le tronçon (30) devient libre, du dispositif de contrôle de tronçon de voie,
- d'une information (S(t2)) de l'emplacement du véhicule (20) précédent, qui a été déterminée à un instant de détermination de l'emplacement, après que le véhicule (20) précédent a quitté le tronçon (30) de voie,
- d'une indication (t2) de temps, du côté du véhicule et indiquant l'instant de détermination de l'emplacement, et
- d'une indication (V) de vitesse indiquant la vitesse du véhicule (20) précédent,
il calcule l'emplacement (S' (t1), S'(t1')) de la fin du véhicule (20) précédent à l'instant où le tronçon (30) de voie devient libre,
- il détermine la distance (A) entre la fin (31) du tronçon (30) de voie et l'emplacement (S'(t1), S'(t1')) calculé de la fin du véhicule et
- à l'aide de la distance (A), il contrôle si un véhicule (21) circule directement derrière le véhicule (20) précédent.

14. Dispositif (100) de contrôle suivant l'une des revendications 12 à 13 précédentes,
**caractérisé en ce que**
le dispositif (100) de contrôle est constitué pour effectuer un procédé suivant l'une des revendications 1 à 11 précédentes.

15. Dispositif (100) de contrôle suivant l'une des revendications 12 à 14 précédentes,
**caractérisé en ce que**
le dispositif (100) de contrôle forme un composant d'un dispositif (50) central, notamment d'un poste d'aiguillage, d'un système de protection des trains ou d'une centrale de contrôle.
